# EUROPÄISCHE PATENTSCHRIFT

(11) **EP 2 464 431 B1**
(45) Veröffentlichungstag und Bekanntmachung des Hinweises auf die Patenterteilung: **07.10.2015**
(21) Anmeldenummer: 10759570.4
(22) Anmeldetag: 06.08.2010
(51) Int. Cl.: A63B 21/22, A63B 23/12, A63H 1/32, A63B 21/055

(54) **TRAININGSGERÄT**
TRAINING DEVICE
APPAREIL D ENTRAÎNEMENT

(30) Priorität: 12.08.2009 DE 102009037284
(43) Veröffentlichungstag der Anmeldung: 20.06.2012
(73) Patentinhaber: Siebeneicher, Markus, 91186 Büchenbach (DE)
(72) Erfinder: Siebeneicher, Markus, 91186 Büchenbach (DE)
(74) Vertreter: FDST Patentanwälte
(86) Internationale Anmeldenummer: PCT/EP2010/004832
(87) Internationale Veröffentlichungsnummer: WO 2011/018192

(56) Entgegenhaltungen:
- US-A- 924 718
- US-A- 3 010 248
- US-A- 5 399 136

## Beschreibung

Die Erfindung betrifft ein Trainingsgerät mit zwei Griffelementen, zwischen denen ein Rotationskörper angeordnet ist, welcher zwei Durchführungen aufweist, durch die ein mit den Griffelementen verbundenes Seil geführt ist. Durch Verdrillen des Seils mit wiederholtem Ziehen am Seil wird der Rotationskörper um seine Rotationsachse in Rotation versetzt.

Ein derartiges Trainingsgerät mit den Merkmalen des Anspruchs 1 ist beispielsweise in der WO 2005/046805 oder in der US 924 718 beschrieben. Ein weiteres derartiges Trainingsgerät ist aus der US 924 718 zu entnehmen. Das darin beschriebene Trainingsgerät zeigt seitliche Einführschlitze, um das Seil seitlich in den Rotationskörper einzuführen.

Aus der US 5,399,136 ist ein ähnliches Trainingsgerät zu entnehmen, bei dem der Rotationskörper als Hohlkörper ausgebildet ist. Der Rotationskörper wird von einem Aufwickelstift durchdrungen, auf dem das Seil im Inneren des Hohlkörpers aufgewickelt werden kann. Weiterhin ist aus der US 3,010,248 ein vergleichbares Trainingsgerät zu entnehmen, bei dem der Rotationskörper wiederrum als Hohlkörper ausgebildet ist. Im Inneren des Hohlkörpers ist eine relativ zum Hohlkörper bewegliche Scheibe angeordnet, die zur Erzeugung von Funken einen Reibkontakt ausbildet.

Der Rotationskörper ist üblicherweise als Schwungscheibe ausgebildet, die ein Gewicht von beispielsweise einigen 100 Gramm aufweist. Durch das wiederholte Ziehen an den Griffteilen wird die Schwungscheibe bei jedem Ziehen in entgegengesetzter Richtung beschleunigt. Aufgrund der Masseträgheit treten hierbei ausreichend hohe Kräfte auf, die zu Trainingszwecken für ausgewählte Muskelbereiche eingesetzt werden können.

Ein derartiges Trainingsgerät zeichnet sich durch seine einfache Ausbildung und seine Kompaktheit bei gleichzeitig sehr flexibler Anwendungsmöglichkeit aus. Ein derartiges Trainingsgerät lässt sich insbesondere auch zu Therapiezwecken zum Aufbau von ausgewählten Muskelpartien einsetzen.

Das Trainingsgerät lässt sich hierbei nicht nur in horizontaler Richtung, wenn also das Seil im Wesentlichen horizontal verläuft, betätigen, sondern auch in beliebigen anderen Raumrichtungen, also beispielsweise schräg oder auch vertikal. Bei vertikaler Ausrichtung tritt allerdings das Problem auf, dass der Rotationskörper durch sein Eigengewicht entlang des Seils nach unten auf das untere Griffelement zu rutscht. Am Seil angebrachte Rutschsicherungen oder auch in das Seil eingebrachte Knoten sind zur Abhilfe weniger geeignet, da sie beispielsweise bei einem routinemäßigen Wechsel des Seils stören.

Der Erfindung liegt die Aufgabe zugrunde, bei einem derartigen Trainingsgerät bei einem vertikalen Trainingseinsatz ein Verrutschen des Rotationskörpers nach unten zu verhindern und gleichzeitig einen möglichst hohen Benutzerkomfort zu gewährleisten.

Die Aufgabe wird gemäß der Erfindung gelöst durch ein Trainingsgerät mit den Merkmalen des Anspruchs 1. Bei diesem Trainingsgerät ist vorgesehen, dass die Durchführungen durch den Rotationskörper, durch die das Seil geführt ist, nicht wie üblich parallel zur Rotationsachse, sondern schräg geneigt zu dieser verlaufen. Die Durchführungen verlaufen daher unter einem Neigungswinkel zur Rotationsachse von einer Seitenfläche durch den üblicherweise scheibenförmigen massiven Rotationskörper zur gegenüberliegenden Seitenfläche. Sie verlaufen daher gleichzeitig schräg geneigt zu einer Ebene, zu der die Rotationsachse die Senkrechte bildet.

Diese Ausgestaltung beruht hierbei auf der Überlegung, durch die schräge Führung durch den Rotationskörper hindurch die Reibung zwischen dem Seil und dem Wandungsbereich der Durchführung zu erhöhen, so dass hierdurch ein Verrutschen des Rotationskörpers nach unten bei einer vertikalen Trainingsposition zumindest weitgehend vermieden ist. Ein besonderer Vorteil dieser schräg orientierten Durchführung ist dabei darin zu sehen, dass weiterhin ein einfaches Durchführen der Seile beispielsweise beim Austausch eines Seils problemlos möglich ist. Die erhöhte Reibung tritt vorzugsweise bereits bei geringen Zugbelastungen in der Trainingssituation auf, wenn am Seil zum Entdrillen bzw. Verdrillen des Seils gezogen wird. Durch die ausgeübte Zugkraft wird wegen der nicht parallelen Ausrichtung der Durchführöffnungen nämlich das Seil im Trainingsbetrieb gegen einen Wandungsbereich gedrückt.

Der Rotationskörper ist als eine massive Schwungscheibe aus Vollmaterial ausgebildet und weist insbesondere typischerweise ein Gewicht von einigen 100 Gramm, beispielsweise im Bereich von 100 bis 300 Gramm, vorzugsweise im Bereich von etwa 175 Gramm, auf. Der Rotationskörper kann aus Metall,

Kunststoff oder vorzugsweise Hartgummi bestehen. Der Durchmesser der Scheibe liegt im Bereich von typischerweise einigen Zentimetern, beispielsweise im Bereich zwischen 5 und 10 cm, vorzugsweise etwa im Bereich von 7,5 cm. Die Dicke der Schwungscheibe beträgt beispielsweise wenige Zentimeter, insbesondere etwa 2,5 cm.

Gemäß einer zweckdienlichen Ausgestaltung erstrecken sich die Durchführungen über ihre gesamte Länge hinweg schräg zur Rotationsachse. Dies erlaubt ein einfaches Einbringen der Durchführungen beispielsweise durch eine schräg bezüglich der Rotationsachse angesetzte Bohrung. Vorzugsweise erstrecken sich daher die Durchführungen auch geradlinig durch den Rotationskörper hindurch.

Gemäß einer bevorzugten Ausgestaltung kreuzen sich die Durchführungen im Rotationskörper. Alternativ besteht auch die Möglichkeit, dass die Durchführungen die Mitte des Rotationskörpers queren, ohne sich jedoch zu kreuzen. Vorzugsweise ist ergänzend vorgesehen, dass die durch den Rotationskörper hindurchgeführten Teilbereiche des Seils sich ebenfalls kreuzen. Durch diese Maßnahme ist gewährleistet, dass bereits bei geringsten Zugbeanspruchungen ein Verrutschen des Rotationskörpers entlang des Seiles verhindert ist. Durch die sich kreuzenden Teilbereiche des Seiles stützt sich nämlich der Rotationskörper quasi in einem durch die sich kreuzenden Teilbereiche gebildeten Zwickelbereich ab. Diese Ausgestaltung wird in einfacher Weise durch zwei sich kreuzende und durchgehende Bohrungen als Durchführöffnungen erzielt, die sich in der Mitte, also auf halber Höhe, innerhalb des Rotationskörpers kreuzen. Die Teilbereiche des Seils werden im Kreuzungspunkt aneinander vorbeigeführt und berühren sich dort.

Gemäß einer zweckdienlichen Weiterbildung ist vorgesehen, dass insbesondere bei den sich kreuzenden Durchführungen diese unter einem Neigungswinkel bezüglich der Rotationsachse orientiert sind, der vorzugsweise im Bereich zwischen 15° und 60° liegt. Insbesondere liegt der Neigungswinkel im Bereich zwischen 30° und 50°. Gemäß einer bevorzugten Ausgestaltung liegt er bei etwa 45°, so dass der Winkel zwischen den beiden Teilbereichen des Seils bei 90° liegt. Versuche haben ergeben, dass mit einem derartigen Winkel ein Rutschen besonders effektiv verhindert ist.

Alternativ zu sich durchgehend geradlinig erstreckenden Durchführungen ist gemäß einer zweckdienlichen Ausgestaltung vorgesehen, dass die Durchführungen zumindest zwei Teilstücke aufweisen, die unter unterschiedlichen Winkeln zur Rotationsachse orientiert sind. Vorzugsweise ist hierbei vorgesehen, dass die beiden Teilstücke jeweils von der Außenseite des Rotationskörpers her schräg in Richtung zur Rotationsachse geradlinig verlaufen und sich etwa in der Körpermitte treffen, so dass sie in etwa V-förmig gegebenenfalls mit einem abgerundeten Bereich in der Mitte ausgebildet sind.

Die Teilstücke brauchen nicht zwingend geradlinig zu sein. Alternativ besteht auch die Möglichkeit, dass die Teilbereiche gekrümmt sind oder bzw. dass die Durchführungen insgesamt gekrümmt ausgebildet sind. Hierbei sind die beiden Durchführungen vorzugsweise jeweils konvex zur Rotationsachse hin zugekrümmt. Prinzipiell können die Teilbereiche auch von der Rotationsachse weg weisen, beispielsweise konkav gekrümmt oder winklig.

Um ein einfaches Ein- und Durchführen des Seils durch die Durchführungen zu ermöglichen und gleichzeitig die erhöhte Reibung bei bereits geringer Zugbelastung zu gewährleisten, weisen die Durchführungen zweckdienlicherweise einen Durchmesser auf, der zwischen dem 1,3- und 3-Fachen des Seildurchmessers liegt.

Da beim Verdrillen und Entdrillen des Seiles im Trainingsbetrieb im Bereich des Eintritts in die Durchführungen hohe Belastungen auf das Seil auftreten, ist zweckdienlicherweise vorgesehen, dass die Durchführungen endseitig, also an ihrer Eintritts- bzw. Austrittsseite jeweils Einführschrägen aufweisen. Diese sind hierbei zweckdienlicherweise asymmetrisch und zur Rotationsachse hin ausgebildet.

Ausführungsbeispiele der Erfindung werden im Folgenden anhand der Figuren näher erläutert. Es zeigen jeweils in vereinfachten schematischen Darstellungen:
- Fig. 1: ein Trainingsgerät mit einer Schwungscheibe als Rotationskörper und Bandschlaufen als Griffelemente,
- Fig. 2: eine Schnittdarstellung durch die Schwungscheibe gemäß einer ersten Alternative entlang der Linie II-II in Fig. 3 mit durchgeführten Seil-Teilbereichen,
- Fig. 3: eine Aufsicht auf die Schwungscheibe gemäß Fig. 2,
- Fig. 4: eine schematische Darstelllung einer zweiten Alternative mit winklig zueinander orientierten Durchführungen, und
- Fig. 5: eine dritte alternative Ausgestaltung mit konvex gekrümmten Durchführungen.

In den Figuren sind gleich wirkende Teile mit den gleichen Bezugszeichen versehen.

Das Trainingsgerät gemäß Fig. 1 weist zwei als Bandschlaufen 2 ausgebildete Griffelemente auf, an denen ein Seil 4 befestigt ist, das durch einen als Schwungscheibe 6 ausgebildeten Rotationskörper in zwei Durchführungen 8 durchgeführt ist. Die Schwungscheibe 6 ist durch einen massiven Körper aus Vollmaterial, beispielsweise Metall Hartgummi gebildet, der lediglich von den vorzugsweise als Bohrungen ausgebildeten Durchführungen 8 durchsetzt ist. Die Bandschlaufen 2 sind beispielsweise aus einem textilen Stoff, aus Kunststoff oder auch aus einem anderen elastischen Stoff, wie Gummi. Alternativ zu den Bandschlaufen 2 können auch andere Griffelemente, wie Ringe, Stäbe, etc. vorgesehen sein. Die Bandschlaufen 2 bieten jedoch den Vorteil, dass sie einen hohen Griffkomfort bieten und insbesondere auch den Anwendungsbereich erweitern, beispielsweise indem die Bandschlaufen 2 nicht nur von der Hand gegriffen werden, sondern z.B. auch um ein Körperteil, wie beispielsweise Fuß oder Kopf, gelegt werden können.

Die Funktionsweise des Trainingsgeräts ist wie folgt:
Zunächst wird das Seil 4 durch manuelles Drehen der Schwungscheibe 6 etwas verdrillt. Anschließend wird durch Ziehen an den Bandschlaufen 2 das verdrillte Seil entdrillt und die Schwungscheibe 6 in Rotation um ihre Rotationsachse 10 versetzt. Die Rotation der Schwungscheibe 6 führt dann zu einem Verdrillen in gegenläufiger Richtung, die durch ein Ziehen an den Bandschlaufen 2 wieder entdrillt wird, etc. Dabei können in Abhängigkeit der erzeugten Rotationsgeschwindigkeit sehr hohe Kräfte und Trägheitsmomente auftreten.

Mit diesem einfachen Trainingsgerät lassen sich unterschiedliche Muskelregionen effektiv und in einfacher Weise trainieren. Das Trainingsgerät ist in beliebigen Ausrichtungen funktionsfähig. Teilweise wird es auch in vertikaler oder schräger Richtung betrieben. Bei dieser Betriebsweise besteht das Problem, dass die Schwungscheibe 6 in Richtung zu der unteren Bandschlaufe 2 verrutscht und nicht mehr mittig angeordnet ist.

Um dies zu vermeiden ist vorgesehen, dass die Durchführungen 8, die beidseitig der Rotationsachse 10 angeordnet sind, schräg zu der Rotationsachse 10 durch die Schwungscheibe 6 hindurch verlaufen.

Gemäß dem in Fig. 2 dargestellten ersten Ausführungsbeispiel sind die Durchführungen 8 als geradlinig durch die gesamte Schwungscheibe 6 hindurchlaufende Bohrungslöcher ausgebildet, die sich in der Mitte der Schwungscheibe 6, also auf halber Höhe kreuzen. Der Kreuzungspunkt liegt hierbei auf der Rotationsachse 10.

Durch diese beiden Durchführungen 8 ist jeweils ein Teilbereich 4A,4B des Seils 4 geführt. Die beiden Teilbereiche 4A,4B kreuzen sich dabei ebenfalls, sind also ebenfalls geradlinig durch die Schwungscheibe 6 hindurchgeführt. Im Kreuzungspunkt liegen die beiden Teilbereiche 4A,4B aneinander an.

Wie in der Querschnittsdarstellung der Fig. 2 gut zu erkennen ist, bilden die beiden Teilbereiche 4A,4B eine Art Taschen- oder Zwickelbereich aus, der von einem zentralen Mittelstück 12 der Schwungscheibe 6 ausgefüllt ist. Die beiden Teilbereiche 4A,4B umgreifen quasi dieses Mittelstück 12.

Die Durchführungen 8 weisen an ihren Eintritts- bzw. Austrittsöffnungen jeweils Einführschrägen 14 auf. Diese sind im Ausführungsbeispiel asymmetrisch ausgebildet und insbesondere nur zum Mittelstück 12 vorgesehen. Abweichend zu der lediglich schematischen Darstellung ist das Mittelstück 12 im Bereich der Einführschräge insgesamt gerundet ausgebildet, um die Belastung für das Seil 4 möglichst gering zu halten.

Um ein leichtes Einführen des Seils 4 zu ermöglichen und gleichzeitig eine ausreichend hohe Reibung zu gewährleisten liegt der Durchmesser der Durchführung 8, also deren lichte Weite, etwa im Bereich des 1,3- bis 2-Fachen des Seildurchmessers. Dieser beträgt beispielsweise 3 mm und der Durchmesser der Durchführungen 8 liegt bei etwa 5 mm.

Die Durchführungen 8 sind bezüglich der Rotationsachse 10 um einen Neigungswinkel α geneigt angeordnet. Dieser beträgt im Ausführungsbeispiel etwa 45°.

Aus der Aufsicht auf die Schwungscheibe 6 mit der kreisförmigen Querschnittsfläche sind die Eintrittsöffnungen der Durchführungen 8 sowie die asymmetrische Ausgestaltung der Einführschräge 14 zu erkennen, die lediglich auf der zur Rotationsachse 10 orientierten Seite ausgebildet ist. Der Abstand zwischen den beiden Durchführungen 8 liegt typischerweise im Bereich von 1 bis 3 cm.

Bei der Ausführungsalternative gemäß Fig. 4 ist die jeweilige Durchführung 8 aus zwei Teilstücken 8A,8B gebildet, die winklig zueinander orientiert sind. Die aufeinander zu gerichteten Spitzen der winklig ausgebildeten Durchführungen 8 sind voneinander beabstandet, so dass die Durchführungen 8 sich nicht kreuzen. Abweichend von der dargestellten Winkelspitze wird diese bevorzugt gerundet ausgeführt, um keine scharkantigen Umlenkpunkte für das Seil auszubilden.

Schließlich ist bei der Ausführungsvariante gemäß der Fig. 5 eine durchgehend gekrümmte Ausgestaltung der Durchführungen 8 vorgesehen. Im Ausführungsbeispiel ist der Krümmungsradius gleichbleibend.

Abweichend von den dargestellten Ausführungsvarianten sind auch Kombinationen von gekrümmten Teilbereichen mit geradlinig sich erstreckenden Teilbereichen als auch mit solchen Teilbereichen, die parallel zur Rotationsachse 10 verlaufen möglich.

### Bezugszeichenliste

- 2: Bandschlaufe
- 4: Seil
- 4A,4B: Teilbereich des Seiles
- 6: Schwungscheibe
- 8: Durchführung
- 8A,8B: Teilstück der Durchführung
- 10: Rotationsachse
- 12: Mittelstück
- 14: Einführschräge

- α: Neigungswinkel

## Patentansprüche

1. Trainingsgerät umfassend zwei Griffelemente (2), einen zwischen diesen angeordneten, als massive Schwungscheibe ausgebildeten Rotationskörper (6) aus Vollmaterial und mit zwei sich durch den Rotationskörper erstreckenden Durchführungen (8), durch die ein mit den Griffelementen (2) verbundenes Seil (4) geführt ist, wobei nach Verdrillen des Seils (4) und durch wiederholtes Ziehen am Seil (4) der Rotationskörper (6) in Rotation um eine Rotationsachse (10) versetzbar ist,
**dadurch gekennzeichnet,**
**dass** die Durchführungen (8) zumindest teilweise schräg verlaufend zur Rotationsachse (10) ausgebildet sind, derart, dass im Trainingsbetrieb durch die ausgeübte Zugkraft beim Ziehen am Seil (4) dieses wegen der nicht parallelen Ausrichtung der Druchführöffnungen gegen einen Wandungsbereich der Durchführungen gedrückt wird, so dass die Reibung zwischen dem Seil (4) und dem Wandungsbereich der Druchführungen erhöht ist.

2. Trainingsgerät nach Anspruch 1,
**dadurch gekennzeichnet,**
**dass** die Durchführungen (8) über ihre gesamte Länge schräg zur Rotationsachse (10) verlaufend ausgebildet sind.

3. Trainingsgerät nach Anspruch 1 oder 2,
**dadurch gekennzeichnet,**
**dass** die Durchführungen (8) geradlinig ausgebildet sind.

4. Trainingsgerät nach einem der vorhergehenden Ansprüche,
**dadurch gekennzeichnet,**
**dass** die Durchführungen (8) sich kreuzen.

5. Trainingsgerät nach Anspruch 4,
**dadurch gekennzeichnet,**
**dass** durch die Durchführungen (8) geführte Teilbereiche (4A,4B) des Seils (4) sich ebenfalls kreuzen.

6. Trainingsgerät nach einem der vorhergehenden Ansprüche,
**dadurch gekennzeichnet,**
**dass** die Durchführungen (8) unter einem Neigungswinkel (α) bezüglich der Rotationsachse (10) orientiert sind, der im Bereich zwischen 15° und 60° und insbesondere im Bereich zwischen 30° und 50° liegt.

7. Trainingsgerät nach einem der Ansprüche 1 bis 3,
**dadurch gekennzeichnet,**
**dass** die Durchführungen (8) Teilstücke (8A,8B) aufweisen, die unterschiedlich zur Rotationsachse (10) orientiert sind und insbesondere winklig zueinander orientiert sind.

8. Trainingsgerät nach einem der vorhergehenden Ansprüche,
**dadurch gekennzeichnet,**
**dass** die Durchführungen (8) einen Durchmesser aufweisen, der zwischen dem 1,3 und 3-Fachen des Seildurchmessers liegt.

9. Trainingsgerät nach einem der vorhergehenden Ansprüche,
**dadurch gekennzeichnet,**
**dass** die Durchführungen (8) endseitig jeweils Einführschrägen (14) aufweisen.

## Claims

1. Training device comprising two gripping elements (2), a rotating body (6) made from solid material formed as a massive flywheel and arranged between these gripping elements, and having two passages (8) extending through the rotating body, through which passages a rope (4) connected to the gripping elements (2) is guided, wherein the rotating body (6) is able to be moved in rotation around an axis of rotation (10) after twisting the rope (4) and by repeated pulling on the rope (4),
**characterised in that**,
the passages (8) are formed to run at least partially at an angle relative to the axis of rotation (10) in such a way that, in the training operation, due to the tensile force exerted when pulling on the rope (4), this is pushed against a wall region of the passages as a result of the non-parallel alignment of the passages, such that the friction between the rope (4) and the wall region of the passages is increased.

2. Training device according to claim 1,
**characterised in that**,
the passages (8) are formed to run at an angle relative to the axis of rotation (10) over their entire length.

3. Training device according to claim 1 or 2,
**characterised in that**,
the passages (8) are formed in a straight line.

4. Training device according to one of the preceding claims,
**characterised in that**,
the passages (8) cross over each other.

5. Training device according to claim 4,
**characterised in that**,
the passages (8) also cross over guided partial regions (4A, 4B) of the rope (4).

6. Training device according to one of the preceding claims,
**characterised in that**,
the passages (8) are positioned at an angle of inclination (α) relative to the axis of rotation (10) that is in the range of between 15° and 60° and, in particular, is in the range of between 30 and 50°.

7. Training device according to one of claims 1 to 3,
**characterised in that**,
the passages (8) have sections (8A, 8B) which are positioned differently relative to the axis of rotation (10) and are in particular positioned at an angle relative to each other.

8. Training device according to one of the preceding claims,
**characterised in that**,
the passages (8) have a diameter that is between 1.3 and 3 times the diameter of the rope .

9. Training device according to one of the preceding claims,
**characterised in that**,
the passages (8) have lead-in chamfers (14) on their respective ends.

## Revendications

1. Appareil d'entraînement comprenant deux éléments de poignée (2) entre lesquels est agencé un corps de rotation (6), qui est réalisé sous la forme d'un volant d'inertie massif en matériau plein, et comporte deux passages traversants (8) s'étendant à travers le corps de rotation et à travers lesquels est menée et guidée une corde (4) reliée aux éléments de poignée (2), le corps de rotation (6) étant susceptible, après torsion de la corde (4) et par traction répétée sur la corde (4), d'être mis en rotation autour d'un axe de rotation (10),
**caractérisé**
**en ce que** les passages traversants (8) sont configurés de façon à être au moins en partie inclinés par rapport à l'axe de rotation (10), de manière à ce que lors de l'utilisation en mode d'entraînement, suite à la force de traction exercée lors de la traction sur la corde (4), celle-ci, en raison de l'orientation non parallèle des ouvertures de passage, est pressée contre une zone de paroi des passages traversants, de sorte que la friction entre la corde (4) et la zone de paroi est augmentée.

2. Appareil d'entraînement selon la revendication 1,
**caractérisé**
**en ce que** les passages traversants (8) sont configurées de façon à s'étendre, sur toute leur longueur, de manière inclinée par rapport à l'axe de rotation (10).

3. Appareil d'entraînement selon la revendication 1 ou la revendication 2,
**caractérisé**
**en ce que** les passages traversants (8) sont de configuration rectiligne.

4. Appareil d'entraînement selon l'une des revendications précédentes,
**caractérisé**
**en ce que** les passages traversants (8) se croisent.

5. Appareil d'entraînement selon la revendication 4,
**caractérisé**
**en ce que** des zones partielles (4A, 4B) de la corde (4) menées et guidées à travers les passages traversants (8), se croisent également.

6. Appareil d'entraînement selon l'une des revendications précédentes,
**caractérise**
**en ce que** les passages traversants (8) sont orientés selon un angle d'inclinaison (α) par rapport à l'axe de rotation (10), qui se situe dans une plage entre 15° et 60°, et notamment dans une plage entre 30° et 50°.

7. Appareil d'entraînement selon l'une des revendications 1 à 3,
**caractérisé**
**en ce que** les passages traversants (8) comportent des tronçons partiels (8A, 8B), qui sont orientés de manière différente par rapport à l'axe de rotation (10), et sont notamment orientés angulairement les uns par rapport aux autres.

8. Appareil d'entraînement selon l'une des revendications précédentes,
**caractérisé**
**en ce que** les passages traversants (8) présentent un diamètre qui se situe entre 1,3 à 3 fois le diamètre de la corde.

9. Appareil d'entraînement selon l'une des revendications précédentes,
**caractérisé**
**en ce que** les passages traversants (8) présentent respectivement à leurs extrémités, des biseaux d'introduction (14).
